# EUROPÄISCHE PATENTSCHRIFT

(11) **EP 3 928 344 B1**
(45) Veröffentlichungstag und Bekanntmachung des Hinweises auf die Patenterteilung: **15.02.2023**
(21) Anmeldenummer: 20718152.0
(22) Anmeldetag: 23.03.2020
(51) Int. Cl.: H01H 33/12, H01H 33/666, H01H 3/42, H01H 31/00

(54) **OPTIMIERTER DREISTELLUNGSSCHALTER**
OPTIMISED THREE-POSITION SWITCH
COMMUTATEUR À TROIS POSITIONS OPTIMISÉ

(30) Priorität: 29.03.2019 DE 102019204417
(43) Veröffentlichungstag der Anmeldung: 29.12.2021
(73) Patentinhaber: Siemens Aktiengesellschaft, 80333 München (DE)
(72) Erfinder: HOHMANN, Stefan, 60439 Frankfurt am Main (DE); PESCH, Daniel, 63477 Maintal (DE); RATKA, Martin, 61381 Friedrichsdorf (DE); ZLYDNIK, Rene, 04934 Hohenleipisch (DE)
(86) Internationale Anmeldenummer: PCT/EP2020/057928
(87) Internationale Veröffentlichungsnummer: WO 2020/200864

(56) Entgegenhaltungen:
- EP-A1- 2 845 213
- DE-T2- 69 516 461
- DE-T2- 69 517 740

## Beschreibung

Die Erfindung bezieht sich auf eine Schaltanlage, insbesondere für Mittel- und/oder Hochspannungen, mit einem optimierten Dreistellungsschalter und einen optimierten Dreistellungsschalter.

Lasttrennschalter müssen den Nennstrom eines elektrischen Netzes führen und ausschalten können, wobei im "Aus"-Schaltzustand eine definierte Isolierstrecke eingehalten werden muss. Der Lasttrennschalter muss ebenfalls den Bemessungs-, sowie den Kurzzeitstrom führen, den Kurzschlussstrom einschalten und den Schaltlichtbogen löschen können. Die Leistung des Lasttrennschalters ist im Wesentlichen durch die Bemessungsspannung, den Bemessungsstrom sowie den (zu schaltenden) Nennstrom definiert.

Klassische Dreistellungsschalter werden in einer SF6-Atmosphäre verwendet und weisen einen Festkontakt und einen Bewegkontakt auf, wie beispielsweise aus der DE102005060633A1 bekannt.

Aus der DE 695 16 461 T2 ist ein Dreistellungsschalter bekannt, insbesondere für Mittel-und/oder Hochspannungen. Der Dreistellungsschalter weist einen Hauptstrompfad und einen zum Hauptstrompfad parallelen Nebenstrompfad auf. Der Nebenstrompfad sieht eine Lichtbogenlöschvorrichtung mit Lichtbogenlöschkontakten vor, wovon mindestens ein Lichtbogenlöschkontakt ein Lichtbogenlöschbewegkontakt ist. Der Hauptstrompfad weist ein Kontaktsystem aus Bewegkontakten einem ersten Bewegkontakt, einem zweiten Bewegkontakt und Festkontakten,einem ersten Hauptstrompfadfestkontakt, einem zweiten Hauptstrompfadfestkontakt, einen Nebenstrompfadfestkontakt und einen Erdfestkontakt,auf. Die Bewegkontakte sind auf einer gemeinsamen Rotationsachse zwischen den Festkontakten angeordnet, wobei die Bewegkontakte durch die Rotationsachse drehbar sind und mindestens der zweite Bewegkontakt derart beweglich gelagert ist, dass die Bewegung des zweiten Bewegkontaktes über ein erstes Steuermittel zusätzlich zu der Bewegung der Rotationsachse steuerbar und bewegbar ist. Die Bewegkontakte sind ausgestaltet, die Festkontakte zu kontaktieren und einen Strompfad zwischen unterschiedlichen Festkontakten herzustellen.

Die DE 695 17 740 T2 offenbart einen Last- oder Leistungsschalter mit einer Vakuumschaltröhre in einem Nebenstrompfad. Soll der Bauraum allerdings reduziert werden und/oder ein anderes Isoliergas eingesetzt werden weisen die klassischen Aufbauten Nachteile in Bezug auf die Isolation, den Bauraum, Antriebsauslegung, Kostenposition und andere Parameter. Aufgabe der Erfindung ist es die Nachteile aus dem Stand der Technik zu beheben und dafür eine Schaltanlage mit einem Dreistellungsschalter und einen Dreistellungsschalter bereit zu stellen.

Gelöst wird die Aufgabe durch den unabhängigen Anspruch 1 und die von diesem abhängigen Ansprüche.

Ein Ausführungsbeispiel bezieht sich auf einen Dreistellungsschalter, insbesondere für Mittel- und/oder Hochspannungen, wobei der Dreistellungsschalter einen Hauptstrompfad und einen zum Hauptstrompfad parallelen Nebenstrompfad aufweist, wobei der Nebenstrompfad eine Lichtbogenlöschvorrichtung mit Lichtbogenlöschkontakten, wovon mindestens ein Lichtbogenlöschkontakt ein Lichtbogenlöschbewegkontakt ist, vorsieht und wobei der Hauptstrompfad ein Kontaktsystem aus Bewegkontakten,
- einem ersten Bewegkontakt, einem zweiten Bewegkontakt und Festkontakten,
- einem ersten Hauptstrompfadfestkontakt, einem zweiten Hauptstrompfadfestkontakt, einen Nebenstrompfadfestkontakt und einen Erdfestkontakt,
aufweist - zur Realisierung von drei Stellungen des Dreistellungsschalters - , wobei die Bewegkontakte auf einer gemeinsamen Rotationsachse zwischen den Festkontakten angeordnet sind, die Bewegkontakte durch die Rotationsachse drehbar sind und mindestens der zweite Bewegkontakt derart beweglich gelagert ist, dass die Bewegung des zweiten Bewegkontaktes über ein erstes Steuermittel zusätzlich zu der Bewegung der Rotationsachse steuerbar und bewegbar ist, wobei ein zweites Steuermittel, das beweglich mit dem ersten Steuermittel verbunden ist, ausgebildet ist zusammen mit dem ersten Steuermittel ein drittes Steuermittel zu bewegen, wobei das dritte Steuermittel mit dem Lichtbogenlöschbewegkontakt derart verbunden ist, dass die Bewegung des dritten Steuermittels eine Bewegung des Lichtbogenlöschbewegkontakt erzeugt und steuert, wobei die Bewegkontakte ausgestaltet sind die Festkontakte zu kontaktieren und einen Strompfad zischen unterschiedlichen Festkontakten herzustellen. Die partielle Entkopplung der Bewegung des ersten Bewegkontaktes und des zweiten Bewegkontaktes im Hauptstrompfad bewirkt, dass der jeweils notwendige Isolierungsabstand zwischen Bewegkontakten und Festkontakten immer eingehalten wird, wobei zugleich ein kompakterer Aufbau gewährleistet ist.

Bevorzugt wird, dass der erste Bewegkontakt fest mit der Rotationsachse oder dem ersten Steuermittel verbunden ist und sich so immer mit der Rotationsachse oder dem ersten Steuermittel synchron bewegt.

Weiter wird bevorzugt, dass das zweite Steuermittel zusammen mit dem ersten Steuermittel bewirkt, dass das dritte Steuermittel bei unterschiedlichen Drehrichtungen um die Rotationsachse durch das erste Steuermittel und das zweite Steuermittel zu Unterschiedlichen Positionen des ersten Bewegkontaktes eine Bewegung des Lichtbogenlöschbewegkontaktes bewirkt.

Weiter wird auch bevorzugt, dass das erste Steuermittel mit einem ersten Steuerprofil und das zweite Steuermittel mit einem zweiten Steuerprofil die Position und Bewegung des dritten Steuermittels über ein am dritten Steuermittel angeordnetes drittes Steuerprofil steuern. Durch die Verzahnung der Steuerprofile wird ein komplexer Bewegungsablauf des ersten Bewegkontaktes und des zweiten Bewegkontaktes ermöglicht, ohne dabei die Komplexität des Antriebs unnötig zu erhöhen.

Bevorzugt wird, dass die Bewegung des zweiten Bewegkontaktes, durch einen Steuerbolzen in oder entlang einer Kurvenbahn in oder an dem ersten Steuermittel gesteuert wird oder steuerbar ist.

Bevorzugt wird, dass die Lichtbogenlöschvorrichtung eine Vakuumschaltröhre ist, insbesondere eine Vakuum-Lastschaltröhre ist.

Auch wird bevorzugt, dass es sich um einen Dreistellungsschalter für gasisolierte Schaltanlagen handelt, wobei das Isoliergas SF6 ist, SF6 enthält oder von SF6 verschieden ist. Mit anderen Worten, als Isoliergas ist SF6 oder ein Gasgemisch mit SF6 oder ein von SF6 verschiedenes Isoliergas verwendbar oder wird verwendet.

Insbesondere wird bevorzugt, dass das Isoliergas Fluorketone und/oder Fluornitrile und/oder Fluorierte Verbindungen und/oder Stickstoff und Kohlendioxid beinhaltet oder zum größeren Teil beinhaltet oder zu mindestens 95% aus Stickstoff und Kohlendioxid gebildet ist.

Bevorzugt wird, dass der Lichtbogenlöschbewegkontakt an einem Bolzen des Lichtbogenlöschbewegkontaktes einen Einstich aufweist, in die ein Hebel des dritten Steuermittels eingreift und wobei ein Kontaktstreifen im Bereich von dem Einstich im bewegten Bolzen der Vakuumschaltröhre als eine federnde, vorgespannte Klammer ausgeführt ist. Der Kontaktstreifen verbindet elektrisch leitend den Bolzen des Lichtbogenlöschbewegkontaktes mit dem Nebenstrompfadfestkontakt.

Insbesondere wird bevorzugt, dass der Kontaktstreifen beide planaren Flächen des Bolzens, zwischen welchen beiden planaren Flächen des Bolzens der Hebel des dritten Steuermittels eingreift, mit einer definierten oder definierbaren Vorspannkraft. Der Hebel befindet sich dabei innerhalb der Klammergeometrie. Bei einer Betätigung wirkt die Hebelkraft immer über das Kontaktstreifen, der ein Stromband oder ein Teil eines Strombandes bildet, auf den Bolzen der Vakuumschaltröhre.

Bevorzugt wird auch, dass im Bereich des ersten Hauptstrompfadfestkontaktes und/oder des zweiten Hauptstrompfadfestkontakt und/oder des Nebenstrompfadfestkontakt und/oder des Erdfestkontaktes, zusammen Kontakte, Steuerelektroden derart angeordnet sind, dass eine Spannungsfestigkeit an den jeweils den Steuerelektroden zugeordneten Kontakten erhöht ist.

Weiter wird bevorzugt, dass die Steuerelektroden aus einem leitfähigen Material gebildet sind und mit einer Isolierschicht beschichtet sind. Dies erhöht die Spannungsfestigkeit des Kommutierungsabstandes und stellt auch sicher, dass bei einer Einschaltung kein Vorzündlichtbogen auf eine der Steuerelektroden zündet.

Auch wird bevorzugt, dass der erste Bewegkontakt als ein an einem von der Rotationsachse wegweisenden Ende derart verbreiterter erster Bewegkontakt ausgebildet ist, dass der verbreiterte erste Bewegkontakt bei einem Übergang zwischen dem ersten Hauptstrompfadfestkontakt und Nebenstrompfadfestkontakt sowohl den Hauptstrompfadfestkontakt, als auch den Nebenstrompfadfestkontakt gleichzeitig berührt, also elektrisch kontaktiert.

Insbesondere wird bevorzugt, dass der verbreiterte erste Bewegkontakt zumindest an dem von der Rotationsachse wegweisenden Ende eine oder mehr Schlitzungen, insbesondere Längsschlitzungen, aufweist, so dass der erste Bewegkontakt beim Auffahren auf oder Verlassen von dem ersten Hauptstrompfadfestkontakt und/oder zweiten Hauptstrompfadfestkontakt und/oder Nebenstrompfadfestkontakt weniger steif ist und ein Prellen des ersten Bewegkontaktes beim Auffahren auf den ersten Hauptstrompfadfestkontakt verhindert oder reduziert.

Ein weiteres Ausführungsbeispiel bezieht sich auf eine Schaltanlage, insbesondere Mittel- oder Hochspannungsschaltanlage, mit einem Dreistellungsschalter nach einem der vorstehenden Ausführungen.

Bevorzugt wird dabei, dass die Schaltanlage als gasisolierte Schaltanlagen ausgelegt ist, wobei als Isoliergas SF6 oder ein Gasgemisch mit SF6 oder ein von SF6 verschiedenes Isoliergas verwendbar ist oder verwendet wird.

Das Ausführungsbeispiel beschreibt ein Schaltprinzip eines Lasttrennschalters, insbesondere eines Lasttrennschalters in einer SF6-freien Umgebung, in dem bevorzugt als Lichtbogenlöschvorrichtung eine Vakuum-Lastschaltröhre eingesetzt wird. Die benötigte Trennstrecke wird über ein Messersystem, die Bewegkontakte im Hauptstrompfad, im Gasraum hergestellt.

Aus Kostengründen kann es vorteilhaft sein, auf die Dauerstromtragfähigkeit, Einschaltfestigkeit und Stoßstromfestigkeit der Vakuumröhre, auch Vakuumschaltröhre, keine oder geringe Anforderungen zu stellen, d.h. die Vakuumschaltröhre soll in einer bevorzugten Ausgestaltung ausschließlich zur Unterbrechung des Stromes und Löschung des Lichtbogens während einer Ausschaltung verwendet werden.

Dieses wird durch die Anordnung der Vakuumröhre in einem Nebenstrompfad gelöst. Währen einer Ausschaltung wird über die Bewegkontakte der Stromfluss vom Hauptstrompfad auf den Nebenstrompfad, also auf die geschlossene Vakuumröhre umgeleitet.

Anschließend wird kinematisch abhängig von der Position der Bewegkontakte das Öffnen der Vakuumröhre, das heißt das Öffnen der Lichtbogenlöschkontakte der Lichtbogenlöschvorrichtung, und somit eine Ausschaltung des Stromes eingeleitet.

Während der Stromausschaltung bewegt sich der erste Bewegkontakt auf einem den mit dem Lichtbogenlöschbewegkontakt der Vakuumröhre zugehörigen Nebenstrompfadfestkontakt, einen Schleifkontakt, wie der erste Hauptstrompfadfestkontakt, der zweite Hauptstrompfadfestkontakt und der Erdfestkontakt.

Somit ist die Vakuumröhre nur für die kurze Zeit der Ausschaltung mit Strom belastet. Die Einschaltfestigkeit sowie Dauerstromtragfähigkeit ist über den Hauptstrompfad gewährleistet, der wie bisher bekannt über ein bewegtes Messersystem, die Bewegkontakte, und zwei Festkontakte, den ersten Hauptstrompfadfestkontakt und den zweiten Hauptstrompfadfestkontakt, für den Sammelschienen- und den Kabelabgangsanschluss gestaltet ist.

Die Vakuumröhrenöffnung wird kinematisch über ein erstes Steuermittel und ein zweites Steuermittel, z.B. über eine Kurvenscheibe, und ein drittes Steuermittel, beispielsweise einen Hebel oder mit einem Hebel versehendes Mittel entsprechend der rotatorischen Stellung des Schaltmessersystems, der Bewegkontakte gesteuert.

Der bewegte Bolzen der Vakuumröhre, der mit dem Lichtbogenlöschbewegkontakt verbunden ist, der die Hubbewegung ausführt, besteht bevorzugt an der Schnittstelle zum Hebel aus einem einteiligen Stab mit einem Einstich, bzw. einer Verjüngung oder Einschnürung, in die der Hebel eingreift. Dies erspart zusätzliche Bauteile und ergibt eine kostengünstige, wie auch zuverlässige mechanische Anbindung.

Weiterhin ist der bewegte Bolzen über ein flexibles Stromband elektrisch an den Nebenstrompfadfestkontakt angebunden. Üblicherweise werden Strombänder an den Vakuumröhrenbolzen angeschraubt.

Da die Vakuumröhre bei dem vorliegenden Schaltkonzept nur kurzzeitig den Betriebsstrom über den Nebenstrompfad führen muss, unterliegt der Nebenstrompfad geringeren Anforderungen bezüglich der elektrischen Leitfähigkeit.

Dies ermöglicht bevorzugte, neue Ausführungsvarianten für die Anbindung des Strombandes an die Vakuumröhre, wie ein Anklipsen oder anklippen über eine Klammerwirkung, ähnlich Wellensicherungselementen, einer Steckverbindung, oder auch einem Druckknopfanschluss einer 9V-Batterie bzw. eines ESD-Spiralkabels.

In einem Beispiel ist das Stromband im Bereich von dem Einstich im bewegten Bolzen der Vakuumschaltröhre als eine federnde, vorgespannte Klammer ausgeführt, und kontaktiert beide planaren Flächen des Bolzens mit einer definierten Vorspannkraft. Der Hebel befindet sich dabei innerhalb der Klammergeometrie. Bei einer Betätigung wirkt die Hebelkraft immer über das Stromband auf den Bolzen der Vakuumröhre. Dies erhöht während einer Betätigung die Andruckkraft der stromführenden Teile aufeinander und verbessert damit die elektrische Kontaktierung. Diese beschriebene Verbindung hat den Vorteil einer schnellen, einfachen aber auch fehlerfreien Montage. Sie entkoppelt das Stromband von der rotatorischen Ausrichtung der Vakuumröhre um die eigene Achse und erfordert daher keine zusätzlichen Maßnahmen, um einen Verzug des Strombandes zu unterbinden.

Bei einem Dreistellungsschalter ist es notwendig in der entgegengesetzten Schaltrichtung den Strom einzuschalten. Daher kann die kinematische Ansteuerung des Ausschaltens nicht ohne weiteres für die Einschaltbewegung durchlaufen werden, da ansonsten ein Einschaltlichtbogen in der Vakuumröhre stattfinden würde. Diese ist für diesen Schaltfall allerdings nicht ausgelegt. Daher ist in Einschaltrichtung eine Modifikation der kinematischen Steuerung hilfreich. Hierfür ist das zweite Steuermitte, z. B. eine Klappe, als Verlängerung des ersten Steuermittels, der Kurvenscheibe vorgesehen, die nur bei einer Einschaltung zur Wirkung kommt, und die Kurvenscheibe verlängert. Bei einer Ausschaltung wird diese Klappe durch den Hebel aus der kinematischen Funktion weggeschwenkt. Dies ermöglicht jeweils unterschiedlichen Kurvenbahnen für die Aus- und Einschaltung und realisiert damit unterschiedliche Schaltzustände der Vakuumröhre. So kann man trotz des Zurückschaltens über den Nebenstrompfad auf den Hauptstrompfad, durch das Offenhalten der Vakuumröhre, den Einschaltlichtbogen in der Vakuumröhre ausschließen.

Die Möglichkeit des "Zurückschaltens (Einschaltens)" über den Nebenstrompfad ist hilfreich, um die Schaltstellung Erde ebenfalls in diesem Schaltaufbau zu ermöglichen.

Die Erdstellung ist wie bisher bekannt durch Weiterschalten nach der "AUS"-Stellung zu erreichen. Somit ergibt sich ein Schalter mit den bekannten drei Schaltstellungen Ein / Aus / Erde.

Die für eine Ausschaltung beschriebene Kommutierung des Stromflusses vom Hauptstrompfad auf den Nebenstrompfad sollte unterbrechungsfrei erfolgen. Die entsprechenden Kontakte, der erste Hauptstrompfadfestkontakt und der Nebenstrompfadfestkontakt (Sammelschienenkontakt und Nebenstrompfadkontakt) erfordern jedoch einen Abstand zueinander, der gegenüber der Nennspannung, sowie weiteren Überspannungen, die während einer Ausschaltung entstehen, spannungsfest ist. An den Kontakten angeordnete Steuerelektroden erhöhen dabei die Spannungsfestigkeit der Kontakte zueinander.

Die leitfähigen Steuerelektroden sind zusätzlich mit einer Isolierschicht beschichtet. Dies erhöht die Spannungsfestigkeit des Kommutierungsabstandes und stellt auch sicher, dass bei einer Einschaltung kein Vorzündlichtbogen auf eine der Steuerelektroden zündet.

Zu einer unterbrechungsfreien Kommutierung vom ersten Hauptstrompfadfestkontakt auf den Nebenstrompfadfestkontakt, also zum Beispiel vom Sammelschienenkontakt auf einen feststehenden Nebenkontakt, eignet sich ein verbreiterter erster Bewegkontakt, also zum Beispiel ein verbreitertes Schaltmesser, welches geometrisch in der Lage ist beide Kontakte kurzzeitig gleichzeitig zu kontaktieren.

Da der Nebenstrompfadfestkontakt nur kurzzeitig den Nennstrom führt und als Gleit- bzw. Schleifkontakt ausgeführt ist, sollte zur Verschleißreduktion die Andruckkraft der Schaltmesser auf dem Nebenstrompfadfestkontakt gesenkt werden. Dies kann über eine dünnere Ausführung des Nebenstrompfadfestkontakt im Vergleich zu dem ersten Hauptstrompfadfestkontakt, dem zweiten Hauptstrompfadfestkontakt und dem Erdfestkontakt, bzw. über eine separate Kontaktstelle mit weniger Andruckkraft erfolgen. Die Kontaktierung kann ebenfalls radial, oder von außen auf die Bewegkontakte erfolgen.

Alternativ kann der Nebenstrompfadfestkontakt beweglich ausgeführt werden. Dies hat den Vorteil, dass das Schaltmesser schmaler und der Nebenstrompfadfestkontakt kompakter ausgeführt werden können. Abhängig von der gesamten Auslegung des Schaltgerätes kann dies zu einer kleineren Bauweise führen. Bei dieser Ausführungsvariante muss der Nebenstrompfadfestkontakt während einer Ausschaltung gemeinsam mit dem Schaltmesser mitbewegt werden, bis die Vakuumröhre den Strom ausgeschaltet hat. Die Auslegung muss so erfolgen, dass sich der Abstand zwischen dem Nebenkontakt samt Schaltmesser gegenüber dem Sammelschienenkontakt hinreichend schnell vergrößert, um gegenüber den auftretenden Überspannungen, die während einer Ausschaltung entstehen, spannungsfest zu sein.

Dieses Prinzip der Kontaktierungsverlängerung kann bei einem doppelunterbrechenden Trenner in gleicher Weise auf den Kabelabgangskontakt übertragen werden.

Um beim Wiedereinschalten einem Prellen der Schaltmesser auf dem Sammelschienenkontakt, beispielsweise den erste Hauptstrompfadfestkontakt oder den zweiten Hauptstrompfadfestkontakt, entgegenzuwirken, ist der erste Bewegkontakt, z.B. das entsprechende Schaltmesser, zur mechanischen Entkopplung der beiden Bewegkontaktkontaktflächen des ersten Bewegkontaktes längst, also in Bezug auf die Kreisbewegung des Schaltmessers radial, geschlitzt.

Der erste Bewegkontakt erfährt über den Nebenstrompfadfestkontakt eine Vorausrichtung, bevor es auf den Sammelschienenkontakt auffährt. Die Aufweitung des ersten Bewegkontaktes während des Überfahrens und Verlassens des Nebenstrompfadfestkontakt hat durch die Längsschlitzung keinen relevanten Einfluss auf das Auffahren des ersten Bewegkontaktes / das Einschalten auf den ersten Hauptstrompfadfestkontakt, den Sammelschienenkontakt.

Die Kontaktandruckkraft und die Auffahrdynamik auf den ersten Hauptstrompfadfestkontakt verhalten sich autonom zur Kontaktierung mit dem Nebenstrompfadfestkontakt.

Das Schaltgerät muss die drei Schaltstellungen Ein / Aus / Erde realisieren und eine dynamische Zwischenstellung zur Stromausschaltung vorhalten. Gleichzeitig erfordert es gegenüber SF6-isolierten Schaltanlagen größere Spannungsabstände.

Um den Anforderungen auf kompakten Bauraum gerecht zu werden, sind die Bewegkontakte zentrisch rotierend und doppelunterbrechend ausgeführt.

Zusätzlich beinhaltet die Bewegkontakte ein Gelenk, um eine Knickung, und somit eine optimale Bauraumaufteilung aber auch unterschiedliche Bewegungsabläufe der einzelnen Bewegkontakte zu ermöglichen.

Der erste Bewegkontakt, welcher die Kommutierung durchläuft, ist hier direkt an die Rotationsachse, den Hauptrotor, angebunden. Der zweite Bewegkontakt, auch als sekundäres Schaltmesser bezeichnet, soll während einer Ausschaltung bis nach der Ausschaltung des Stromflusses auf dem zweiten Hauptstrompfadfestkontakt, z.B. dem Kabelabgangskontakt, verbleiben. Erst danach soll der zweite Bewegkontakt eingekuppelt werden und der Bewegung der Rotationsachse, des Hauptrotors, folgen.

Diese Steuerung wird über ein Zusammenspiel aus einem Steuerbolzen und mindestens zweier Kurvenbahnen realisiert. Eine der Kurvenbahnen befindet sich an einem unbewegten Bauteil, z.B. Trägerkonstruktion, z.B. einer Zwischenwand. Die zweite Kurvenbahn befindet sich am ersten Steuermittel, das fest mit dem Hauptrotor verbunden ist.

Die zwei Kurvenbahnen haben jeweils einen individuellen Verlauf, sind nebeneinander in parallelen Ebenen angeordnet und bilden zu jeder Zeit eine gemeinsame Überschneidung, in der sich der Steuerbolzen befindet.

Durch die Bewegung eines der Bauteile, erfahren die Kurvenbahnen eine Relativbewegung zueinander. Durch die Relativbewegung wird die gemeinsame Überschneidung entsprechend der Ausgestaltung der Kurvenbahnen nach Belieben verschoben. Der Verlauf der Kurvenbahnen kann so gestaltet werden, dass die gemeinsame Überschneidung der Kurvenbahnen stillsteht, eine eigene Bewegung macht, oder sich exakt mit dem bewegten Bauteil mitbewegt.

Der Steuerbolzen folgt immer der gemeinsamen Überschneidung und kann dazu genutzt werden, selbst ein weiteres Bauteil mitzunehmen, zu bewegen oder zu stoppen. Dies ermöglicht eine beliebige Ein- und Auskopplung eines Bauteils an den Hauptrotor. In dem dargestellten Anwendungsfall bewegt der Steuerbolzen den zweiten Bewegkontakt. Zum Ausgleich der radialen Bewegung zwischen dem Steuerbolzen und dem mitgenommenen zweiten Bewegkontakt, ist in dem zweiten Bewegkontakt um den Steuerbolzen herum ein radial angeordnetes Langloch eingebracht. Zum Vermeiden vom Kippen bzw. verkanten der beteiligten Teile ist die Kurvenscheibensteuerung jeweils um die Phasenmitte symmetrisch gespiegelt bzw. gedoppelt ausgeführt.

Der Vorteil der beschriebenen Schaltkinematik liegt insbesondere im Einsatz einer nicht-einschaltfesten und nur für die Ausschaltung ausgelegten, kostengünstigen Vakuum-Lastschaltröhre. Es wird bei der Röhre keinerlei oder nur geringe Anforderungen an Einschaltfestigkeit, Stoßstrombedingungen oder gar Dauerstromtragfähigkeit gestellt. Der Stromfluss beschränkt sich im Nebenstrompfad lediglich auf die kurze Zeitspanne der Stromlöschung. Dadurch kann im Nebenstrompfad der Einsatz von Kupfer verringert werden, was wiederum Kostenvorteile mitbringt.

Durch die Möglichkeit des Einschaltens zurück über den Nebenstrompfad ergibt sich der entscheidende Vorteil der Realisierung eines einfachen Dreistellungsschalters in nur einem Schaltgerät. Damit einher geht auch der Vorteil einer einfacheren Antriebskinematik, in nur einem Antrieb.

Die Anordnung des ersten Steuermittels, der Klappe, im zweiten Steuermittel, dem Hauptrotor, die die Kinematik zwischen der Ein- und Ausschaltung variiert, ermöglicht eine einfache und kompakte Bauweise und ein dielektrisch störungsfreies Unterbringen einer Rückholfeder auf dem elektrischen Potential der Bewegkontakte.

Ein weiterer Vorteil der fehlenden Stoßstromanforderungen ist eine sehr geringe Röhrenandruckkraft. Dadurch kann die entsprechende Kinematik wesentlich einfacher und kostengünstiger ausfallen.

Durch die Kommutierung auf den Nebenstrompfad befindet sich der Ausschaltlichtbogen ausschließlich in der Röhre. Somit minimiert sich der Verschleiß an den Trennerkontakten wesentlich, da kein Abbrand an den Kontakten aufgrund des Lichtbogens bei der Ausschaltung vorhanden ist.

Das Gelenk zwischen den Bewegkontakten, also z.B. der Schaltmesserbaugruppe, in Kombination mit der Kurvenbahnsteuerung des zweiten Bewegkontaktes ermöglicht trotz nur einer Antriebsbewegung schaltwinkelabhängig unterschiedliche Bewegungszustände Bewegkontakte. Dies ermöglicht bislang widersprüchliche Bewegungszustände Bewegkontakte, dadurch eine optimale Bauraumverteilung und -ausnutzung wie auch eine Doppelunterbrechung und Maximierung der Spannungsfestigkeit der Trennstrecke.

Im Folgenden werden die Ausführungsbeispiele an Hand von Figuren erläutert.
- Fig.1:: Schematische Darstellung eines erfindungsgemäßen Dreistellungsschalters in der "EIN"-Position;
- Fig. 2:: Schematische Darstellung eines erfindungsgemäßen Dreistellungsschalters in der Kommutierungsphase von EIN zum Löschen und eines entsprechenden Ersatzschaltbildes;
- Fig. 3:: Schematische Darstellung eines erfindungsgemäßen Dreistellungsschalters in der Löschposition und eines entsprechenden Ersatzschaltbildes;
- Fig. 4:: Schematische Darstellung eines erfindungsgemäßen Dreistellungsschalters in der Position ERDE und eines entsprechenden Ersatzschaltbildes;
- Fig. 5:: Schematische Darstellung eines erfindungsgemäßen Dreistellungsschalters in der Zwischenphase von AUS zu EIN und eines entsprechenden Ersatzschaltbildes;
- Fig. 6:: Schematische Darstellung eines Ausschnitts mit der Anbindung des Bolzens des Lichtbogenlöschbewegkontaktes an das dritte Steuermittel und den Nebenstrompfadfestkontakt.

Die Figur 1 zeigt auf der linken Seite ein Ersatzschaltbild einen Dreistellungsschalter 5 mit dem Hauptstrompfad 10, dem Nebenstrompfad 15, dem ersten Hauptstrompfadfestkontakt 50, dem zweiten Hauptstrompfadfestkontakt 60, dem Nebenstrompfadfestkontakt 70, dem Erdfestkontakt 80 und der Lichtbogenlöscheinrichtung 150, hier eine Vakuumschaltröhre.

Auf der rechten Seite der Figur 1 ist die schematische eines erfindungsgemäßen Dreistellungsschalters 5 in der "EIN"-Position. Der Dreistellungsschalter 5 weist einen Nebenstrompfad bestehend aus der Lichtbogenlöschvorrichtung 150, mit den Lichtbogenlöschkontakten 160, dem Lichtbogenlöschfestkontakt 163, dem Lichtbogenlöschbewegkontakt 165, dem Kontaktstreifen 170 zwischen Lichtbogenlöschbewegkontakt 165 und Nebenstrompfadfestkontakt 70 und den Nebenstrompfadfestkontakt 70. Weiter weist der Dreistellungsschalters 5 einen ersten Hauptstrompfadfestkontakt 50, einen zweiten Hauptstrompfadfestkontakt 60 und einen Erdfestkontakt 80 auf. Zentrisch zwischen den Festkontakten 50, 60, 70, 80 befinden sich der erste Bewegkontakt 20 und der zweite Bewegkontakt 30, die mittels eines Gelenkes elektrisch leitend verbunden sind. Im Bereich der der Festkontakte 50, 60, 70, 80 sind Steuerelektroden 180 angeordnet. Ein erstes Steuermittel 90 mit einem ersten Steuerprofil 92 und ein zweites Steuermittel 100 mit einem zweiten Steuerprofil 102 steuern die Position und Bewegung des dritten Steuermittels 110 mit einem dritten Steuerprofil 112. Das dritte Steuermittel ist mit dem Lichtbogenlöschbewegkontakt verbunden und bestimmt so, ob die Lichtbogenlöschvorrichtung 150 geöffnet ist, geschlossen ist oder sich in Bewegung befindet. Der erste Bewegkontakt 20 und der zweite Bewegkontakt 30 sind um die Rotationsachse 17 drehbar, schwenkbar. Der erste Bewegkontakt 20 ist mit der Rotationsachse 17 und/oder dem ersten Steuermittel 90 fest verbunden. Der zweite Bewegkontakt 30 kann sich mit dem ersten Steuermittel 90 und der Rotationsachse 17 mitbewegen oder sich relativ zu dem ersten Steuermittel 90 und der Rotationsachse 17 bewegen.

In der Figur 1 sind der erste Hauptstrompfadfestkontakt 50 und der zweite Hauptstrompfadfestkontakt 60 über den ersten Bewegkontakt 20 und den zweiten Bewegkontakt 30 verbunden. Ein Strom kann also über den Hauptstrompfad 10 fließen.

Die Figur 2 zeigt auf der linken Seite ein Ersatzschaltbild einen Dreistellungsschalter 5 mit dem Hauptstrompfad 10, dem Nebenstrompfad 15, dem ersten Hauptstrompfadfestkontakt 50, dem zweiten Hauptstrompfadfestkontakt 60, dem Nebenstrompfadfestkontakt 70, dem Erdfestkontakt 80 und der Lichtbogenlöscheinrichtung 150, hier eine Vakuumschaltröhre.

Auf der rechten Seite der Figur 2 ist die schematische eines erfindungsgemäßen Dreistellungsschalters 5 in der "Kommutierungsphase. Der Dreistellungsschalter 5 weist einen Nebenstrompfad bestehend aus der Lichtbogenlöschvorrichtung 150, mit den Lichtbogenlöschkontakten 160, dem Lichtbogenlöschfestkontakt 163, dem Lichtbogenlöschbewegkontakt 165, dem Kontaktstreifen 170 zwischen Lichtbogenlöschbewegkontakt 165 und Nebenstrompfadfestkontakt 70 und den Nebenstrompfadfestkontakt 70. Weiter weist der Dreistellungsschalters 5 einen ersten Hauptstrompfadfestkontakt 50, einen zweiten Hauptstrompfadfestkontakt 60 und einen Erdfestkontakt 80 auf. Zentrisch zwischen den Festkontakten 50, 60, 70, 80 befinden sich der erste Bewegkontakt 20 und der zweite Bewegkontakt 30, die mittels eines Gelenkes elektrisch leitend verbunden sind. Im Bereich der der Festkontakte 50, 60, 70, 80 sind Steuerelektroden 180 angeordnet. Ein erstes Steuermittel 90 mit einem ersten Steuerprofil 92 und ein zweites Steuermittel 100 mit einem zweiten Steuerprofil 102 steuern die Position und Bewegung des dritten Steuermittels 110 mit einem dritten Steuerprofil 112. Das dritte Steuermittel ist mit dem Lichtbogenlöschbewegkontakt verbunden und bestimmt so, ob die Lichtbogenlöschvorrichtung 150 geöffnet ist, geschlossen ist oder sich in Bewegung befindet. Der erste Bewegkontakt 20 und der zweite Bewegkontakt 30 sind um die Rotationsachse 17 drehbar, schwenkbar. Der erste Bewegkontakt 20 ist mit der Rotationsachse 17 und/oder dem ersten Steuermittel 90 fest verbunden.

Der zweite Bewegkontakt 30 kann sich mit dem ersten Steuermittel 90 und der Rotationsachse 17 mitbewegen oder sich relativ zu dem ersten Steuermittel 90 und der Rotationsachse 17 bewegen. Ein Steuerbolzen 195 in der Kurvenbahn 190 steuert die Bewegung des zweiten Bewegkontaktes 30.

In der Figur 2 sind der erste Hauptstrompfadfestkontakt 50, der Nebenstrompfadfestkontakt 70 und der zweite Hauptstrompfadfestkontakt 60 über den ersten Bewegkontakt 20 und den zweiten Bewegkontakt 30 verbunden. Ein Strom kann also über den Hauptstrompfad 10 und den Nebenstrompfad 15 fließen.

Die Figur 3 zeigt auf der linken Seite ein Ersatzschaltbild einen Dreistellungsschalter 5 mit dem Hauptstrompfad 10, dem Nebenstrompfad 15, dem ersten Hauptstrompfadfestkontakt 50, dem zweiten Hauptstrompfadfestkontakt 60, dem Nebenstrompfadfestkontakt 70, dem Erdfestkontakt 80 und der Lichtbogenlöscheinrichtung 150, hier eine Vakuumschaltröhre.

Auf der rechten Seite der Figur 3 ist die schematische eines erfindungsgemäßen Dreistellungsschalters 5 in der "Lösch"-Position. Der Dreistellungsschalter 5 weist einen Nebenstrompfad bestehend aus der Lichtbogenlöschvorrichtung 150, mit den Lichtbogenlöschkontakten, dem Lichtbogenlöschfestkontakt 163, dem Lichtbogenlöschbewegkontakt 165, dem Kontaktstreifen 170 zwischen Lichtbogenlöschbewegkontakt 165 und Nebenstrompfadfestkontakt 70 und den Nebenstrompfadfestkontakt 70. Weiter weist der Dreistellungsschalters 5 einen ersten Hauptstrompfadfestkontakt 50, einen zweiten Hauptstrompfadfestkontakt 60 und einen Erdfestkontakt 80 auf. Zentrisch zwischen den Festkontakten 50, 60, 70, 80 befinden sich der erste Bewegkontakt 20 und der zweite Bewegkontakt 30, die mittels eines Gelenkes elektrisch leitend verbunden sind. Im Bereich der der Festkontakte 50, 60, 70, 80 sind Steuerelektroden 180 angeordnet. Ein erstes Steuermittel 90 mit einem ersten Steuerprofil 92 und ein zweites Steuermittel 100 mit einem zweiten Steuerprofil 102 steuern die Position und Bewegung des dritten Steuermittels 110 mit einem dritten Steuerprofil 112. Das dritte Steuermittel ist mit dem Lichtbogenlöschbewegkontakt verbunden und bestimmt so, ob die Lichtbogenlöschvorrichtung 150 geöffnet ist, geschlossen ist oder sich in Bewegung befindet. Der erste Bewegkontakt 20 und der zweite Bewegkontakt 30 sind um die Rotationsachse 17 drehbar, schwenkbar. Der erste Bewegkontakt 20 ist mit der Rotationsachse 17 und/oder dem ersten Steuermittel 90 fest verbunden. Der zweite Bewegkontakt 30 kann sich mit dem ersten Steuermittel 90 und der Rotationsachse 17 mitbewegen oder sich relativ zu dem ersten Steuermittel 90 und der Rotationsachse 17 bewegen.

In der Figur 3 sind der Nebenstrompfadfestkontakt und der zweite Hauptstrompfadfestkontakt 60 über den ersten Bewegkontakt 20 und den zweiten Bewegkontakt 30 verbunden. Die Lichtbogenlöschvorrichtung löscht den Lichtbogen 164 zwischen dem Lichtbogenlöschfestkontakt 163 und dem Lichtbogenlöschbewegkontakt 165.

Die Figur 4 zeigt auf der linken Seite ein Ersatzschaltbild einen Dreistellungsschalter 5 mit dem Hauptstrompfad 10, dem Nebenstrompfad 15, dem ersten Hauptstrompfadfestkontakt 50, dem zweiten Hauptstrompfadfestkontakt 60, dem Nebenstrompfadfestkontakt 70, dem Erdfestkontakt 80 und der Lichtbogenlöscheinrichtung 150, hier eine Vakuumschaltröhre.

Auf der rechten Seite der Figur 4 ist die schematische eines erfindungsgemäßen Dreistellungsschalters 5 in der "ERDE"-Position. Der Dreistellungsschalter 5 weist einen Nebenstrompfad bestehend aus der Lichtbogenlöschvorrichtung 150, mit den Lichtbogenlöschkontakten 160, dem Lichtbogenlöschfestkontakt 163, dem Lichtbogenlöschbewegkontakt 165, dem Kontaktstreifen 170 zwischen Lichtbogenlöschbewegkontakt 165 und Nebenstrompfadfestkontakt 70 und den Nebenstrompfadfestkontakt 70. Weiter weist der Dreistellungsschalters 5 einen ersten Hauptstrompfadfestkontakt 50, einen zweiten Hauptstrompfadfestkontakt 60 und einen Erdfestkontakt 80 auf. Zentrisch zwischen den Festkontakten 50, 60, 70, 80 befinden sich der erste Bewegkontakt 20 und der zweite Bewegkontakt 30, die mittels eines Gelenkes elektrisch leitend verbunden sind. Im Bereich der der Festkontakte 50, 60, 70, 80 sind Steuerelektroden 180 angeordnet. Ein erstes Steuermittel 90 mit einem ersten Steuerprofil 92 und ein zweites Steuermittel 100 mit einem zweiten Steuerprofil 102 steuern die Position und Bewegung des dritten Steuermittels 110 mit einem dritten Steuerprofil 112. Das dritte Steuermittel 110 ist mit dem Lichtbogenlöschbewegkontakt 165 verbunden und bestimmt so, ob die Lichtbogenlöschvorrichtung 150 geöffnet ist, geschlossen ist oder sich in Bewegung befindet. Der erste Bewegkontakt 20 und der zweite Bewegkontakt 30 sind um die Rotationsachse 17 drehbar, schwenkbar. Der erste Bewegkontakt 20 ist mit der Rotationsachse 17 und/oder dem ersten Steuermittel 90 fest verbunden. Der zweite Bewegkontakt 30 kann sich mit dem ersten Steuermittel 90 und der Rotationsachse 17 mitbewegen oder sich relativ zu dem ersten Steuermittel 90 und der Rotationsachse 17 bewegen.

In der Figur 4 sind der Erdfestkontakt 80 und der zweite Hauptstrompfadfestkontakt 60 über den ersten Bewegkontakt 20 und den zweiten Bewegkontakt 30 verbunden.

Die Figur 5 zeigt auf der linken Seite ein Ersatzschaltbild einen Dreistellungsschalter 5 mit dem Hauptstrompfad 10, dem Nebenstrompfad 15, dem ersten Hauptstrompfadfestkontakt 50, dem zweiten Hauptstrompfadfestkontakt 60, dem Nebenstrompfadfestkontakt 70, dem Erdfestkontakt 80 und der Lichtbogenlöscheinrichtung 150, hier eine Vakuumschaltröhre.

Auf der rechten Seite der Figur 5 ist die schematische eines erfindungsgemäßen Dreistellungsschalters 5 in Zwischenphase von AUS zu EIN.

Der Dreistellungsschalter 5 weist einen Nebenstrompfad bestehend aus der Lichtbogenlöschvorrichtung 150, mit den Lichtbogenlöschkontakten 160, dem Lichtbogenlöschfestkontakt 163, dem Lichtbogenlöschbewegkontakt 165, dem Kontaktstreifen 170 zwischen Lichtbogenlöschbewegkontakt 165 und Nebenstrompfadfestkontakt 70 und den Nebenstrompfadfestkontakt 70. Weiter weist der Dreistellungsschalters 5 einen ersten Hauptstrompfadfestkontakt 50, einen zweiten Hauptstrompfadfestkontakt 60 und einen Erdfestkontakt 80 auf. Zentrisch zwischen den Festkontakten 50, 60, 70, 80 befinden sich der erste Bewegkontakt 20 und der zweite Bewegkontakt 30, die mittels eines Gelenkes elektrisch leitend verbunden sind. Im Bereich der der Festkontakte 50, 60, 70, 80 sind Steuerelektroden 180 angeordnet. Ein erstes Steuermittel 90 mit einem ersten Steuerprofil 92 und ein zweites Steuermittel 100 mit einem zweiten Steuerprofil 102 steuern die Position und Bewegung des dritten Steuermittels 110 mit einem dritten Steuerprofil 112. Das dritte Steuermittel ist mit dem Lichtbogenlöschbewegkontakt verbunden und bestimmt so, ob die Lichtbogenlöschvorrichtung 150 geöffnet ist, geschlossen ist oder sich in Bewegung befindet. Der erste Bewegkontakt 20 und der zweite Bewegkontakt 30 sind um die Rotationsachse 17 drehbar, schwenkbar. Der erste Bewegkontakt 20 ist mit der Rotationsachse 17 und/oder dem ersten Steuermittel 90 fest verbunden. Der zweite Bewegkontakt 30 kann sich mit dem ersten Steuermittel 90 und der Rotationsachse 17 mitbewegen oder sich relativ zu dem ersten Steuermittel 90 und der Rotationsachse 17 bewegen.
In der Figur 5 sind der erste Hauptstrompfadfestkontakt 50 und der zweite Hauptstrompfadfestkontakt 60 über den ersten Bewegkontakt 20 und den zweiten Bewegkontakt 30 verbunden. Ein Strom kann also über den Hauptstrompfad 10 fließen.

In der Figur 5 sind der Nebenstrompfadfestkontakt 70 und der zweite Hauptstrompfadfestkontakt 60 über den ersten Bewegkontakt 20 und den zweiten Bewegkontakt 30 verbunden, zwischen dem ersten Bewegkontakt 20 und dem ersten Hauptstrompfadfestkontakt 50 hat ein Lichtbogen 164 gezündet. Die Lichtbogenlöschvorrichtung 150 ist geöffnet, so dass Lichtbogenlöschvorrichtung 150 nicht mit dem Einschaltstrom belastet wird. Ein Strom kann also über den Hauptstrompfad 10 zu fließen beginnen.

Die Figur 6 zeigt eine schematische Darstellung eines Ausschnitts mit der Anbindung des Bolzens 166 des Lichtbogenlöschbewegkontaktes 165 an das dritte Steuermittel 110 und den Nebenstrompfadfestkontakt 70 mit einem Kontaktstreifen 170. Der Kontaktstreifen 170 dient hier einerseits der elektrisch leitenden Verbindung des Lichtbogenlöschbewegkontakt 165 mit dem Nebenstrompfadfestkontakt 70 und andererseits der Bewirkung einer Kontaktraft 169 durch eine Vorspannung für die Lichtbogenlöschvorrichtung 150. Der Einstich 167 ermöglicht die einfache mechanische Ankopplung des dritten Steuermittels an den Bolzen 166 und des Kontaktstreifen 170 an den Bolzen 166. Außerdem ermöglicht der vorgespannte Kontaktstreifen 170 ein ausreichendes Spiel 168 zwischen drittem Steuerelement 110 und Bolzen 166 für ein sauberes Schließen der Lichtbogenlöschvorrichtung 150.

### Bezugszeichenliste

- 5: Dreistellungsschalter;
- 10: Hauptstrompfad;
- 15: Nebenstrompfad;
- 17: Rotationsachse;
- 20: erster Bewegkontakt;
- 30: zweiter Bewegkontakt;
- 50: erster Hauptstrompfadfestkontakt;
- 60: zweiter Hauptstrompfadfestkontakt;
- 70: Nebenstrompfadfestkontakt;
- 80: Erdfestkontakt;
- 90: erstes Steuermittel;
- 92: erstes Steuerprofil des ersten Steuerelmittels 90;
- 100: zweites Steuermittel;
- 102: zweites Steuerprofil des zweiten Steuermittels 100;
- 110: drittes Steuermittel;
- 112: drittes Steuerprofil des dritten Steuermittels 110;
- 150: Lichtbogenlöschvorrichtung;
- 160: Lichtbogenlöschkontakte;
- 163: Lichtbogenlöschfestkontakt;
- 164: Lichtbogen;
- 165: Lichtbogenlöschbewegkontakt;
- 166: Bolzen des Lichtbogenlöschbewegkontakt;
- 167: Einstich, Einschnürung in den Bolzen 166;
- 168: Spiel zwischen drittem Steuerelement 110 und Bolzen 166;
- 169: Kontaktraft;
- 170: Kontaktstreifen zwischen Lichtbogenlöschbewegkontakt 165 und Nebenstrompfadfestkontakt 70;
- 180: Steuerelektrode;
- 190: Kurvenbahnen;
- 195: Steuerbolzen;
- 200: Trägerkonstruktion.

## Patentansprüche

1. Dreistellungsschalter (5), insbesondere für Mittel- und/oder Hochspannungen, wobei der Dreistellungsschalter (5) einen Hauptstrompfad (10) und einen zum Hauptstrompfad (10) parallelen Nebenstrompfad (15) aufweist, wobei der Nebenstrompfad (15) eine Lichtbogenlöschvorrichtung (150) mit Lichtbogenlöschkontakten (160), wovon mindestens ein Lichtbogenlöschkontakt (160) ein Lichtbogenlöschbewegkontakt (165) ist, vorsieht und wobei der Hauptstrompfad (10) ein Kontaktsystem aus Bewegkontakten,
- einem ersten Bewegkontakt (20), einem zweiten Bewegkontakt (30)
und Festkontakten,
- einem ersten Hauptstrompfadfestkontakt (50), einem zweiten Hauptstrompfadfestkontakt(60), einen Nebenstrompfadfestkontakt (70) und einen Erdfestkontakt (80), aufweist, wobei die Bewegkontakte auf einer gemeinsamen Rotationsachse (17) zwischen den Festkontakten angeordnet sind, die Bewegkontakte (20,30) durch die Rotationsachse (17) drehbar sind und mindestens der zweite Bewegkontakt (30) derart beweglich gelagert ist, dass die Bewegung des zweiten Bewegkontaktes (30) über ein erstes Steuermittel (90) zusätzlich zu der Bewegung der Rotationsachse (17) steuerbar und bewegbar ist, wobei ein zweites Steuermittel (100), das beweglich mit dem ersten Steuermittel (90) verbunden ist, ausgebildet ist zusammen mit dem ersten Steuermittel (90) ein drittes Steuermittel (110) zu bewegen, wobei das dritte Steuermittel (110) mit dem Lichtbogenlöschbewegkontakt (165) derart verbunden ist, dass die Bewegung des dritten Steuermittels (110) eine Bewegung des Lichtbogenlöschbewegkontakt (165) erzeugt und steuert, wobei die Bewegkontakte ausgestaltet sind, die Festkontakte zu kontaktieren und einen Strompfad zwischen unterschiedlichen Festkontakten herzustellen.

2. Dreistellungsschalter (5) nach Anspruch 1,
**dadurch gekennzeichnet, dass** der erste Bewegkontakt (20) fest mit der Rotationsachse (17) und/oder dem ersten Steuermittel (90) verbunden ist und sich so immer mit der Rotationsachse (17) und/oder dem ersten Steuermittel (90) synchron bewegt.

3. Dreistellungsschalter (5) nach Anspruch 1 oder 2,
**dadurch gekennzeichnet, dass**
das zweite Steuermittel (100) zusammen mit dem ersten Steuermittel (90) bewirkt, dass das dritte Steuermittel (110) bei unterschiedlichen Drehrichtungen um die Rotationsachse (17) durch das erste Steuermittel (90) und das zweite Steuermittel (100) zu unterschiedlichen Positionen des ersten Bewegkontaktes (20) eine Bewegung des Lichtbogenlöschbewegkontaktes (165) bewirkt.

4. Dreistellungsschalter (5) nach einem der vorstehenden Ansprüche,
**dadurch gekennzeichnet, dass**
das erste Steuermittel (90) mit einem ersten Steuerprofil (92) und das zweite Steuermittel (100) mit einem zweiten Steuerprofil (102) die Position und Bewegung des dritten Steuermittels (110) über ein am dritten Steuermittel (110) angeordnetes drittes Steuerprofil (112) steuern.

5. Dreistellungsschalter (5) nach einem der vorstehenden Ansprüche,
**dadurch gekennzeichnet, dass** die Bewegung des zweiten Bewegkontaktes (30), durch einen Steuerbolzen (195) in oder entlang einer Kurvenbahn (190) in oder an dem ersten Steuermittel (90) gesteuert wird oder steuerbar ist.

6. Dreistellungsschalter (5) nach einem der vorstehenden Ansprüche,
**dadurch gekennzeichnet, dass** die Lichtbogenlöschvorrichtung (150) eine Vakuumschaltröhre ist.

7. Dreistellungsschalter (5) nach einem der vorstehenden Ansprüche,
**dadurch gekennzeichnet, dass** der Dreistellungsschalter (5) für gasisolierte Schaltanlagen ausgelegt ist, wobei als Isoliergas SF6 oder ein Gasgemisch mit SF6 oder ein von SF6 verschiedenes Isoliergas verwendbar ist.

8. Dreistellungsschalter (5) nach einem der vorstehenden Ansprüche,
**dadurch gekennzeichnet ,dass** der Lichtbogenlöschbewegkontakt (165) an einem Bolzen (166) des Lichtbogenlöschbewegkontaktes (165) einen Einstich (167) aufweist, in die ein Hebel des dritten Steuermittels (110) eingreift und wobei ein Kontaktstreifen (170) im Bereich von dem Einstich (167) im bewegten Bolzen (166) der Vakuumschaltröhre als eine federnde, vorgespannte Klammer ausgeführt ist.

9. Dreistellungsschalter (5) nach Anspruch 8,
**dadurch gekennzeichnet, dass** der Kontaktstreifen (170) beide planaren Flächen des Bolzens (166), zwischen welchen beiden planaren Flächen des Bolzens (166) der Hebel des dritten Steuermittels (110) eingreift, mit einer definierten Vorspannkraft.

10. Dreistellungsschalter (5) nach einem der vorstehenden Ansprüche,
**dadurch gekennzeichnet, dass** im Bereich des ersten Hauptstrompfadfestkontaktes (50) und/oder des zweiten Hauptstrompfadfestkontakt (60) und/oder des Nebenstrompfadfestkontakt (70) und/oder des Erdfestkontaktes (80), zusammen Kontakte (50,60,70,80), Steuerelektroden (180) derart angeordnet sind, dass eine Spannungsfestigkeit an den jeweils den Steuerelektroden (180) zugeordneten Kontakten (50,60,70,80) erhöht ist.

11. Dreistellungsschalter (5) nach Anspruch 10,
**dadurch gekennzeichnet, dass** die Steuerelektroden (180) aus einem leitfähigen Material gebildet sind und mit einer Isolierschicht beschichtet sind.

12. Dreistellungsschalter (5) nach einem der vorstehenden Ansprüche,
**dadurch gekennzeichnet, dass** der erste Bewegkontakt (20) als ein an einem von der Rotationsachse (17) wegweisenden Ende derart verbreiterter erster Bewegkontakt (20) ausgebildet ist, dass der verbreiterte erste Bewegkontakt (20) bei einem Übergang zwischen dem ersten Hauptstrompfadfestkontakt (50) und Nebenstrompfadfestkontakt (70) sowohl den Hauptstrompfadfestkontakt (50), als auch den Nebenstrompfadfestkontakt (70) gleichzeitig berührt, also elektrisch kontaktiert.

13. Dreistellungsschalter (5) nach Anspruch 12,
**dadurch gekennzeichnet, dass** der verbreiterte erste Bewegkontakt (20) zumindest an dem von der Rotationsachse (17) wegweisenden Ende eine oder mehr Schlitzungen, insbesondere Längsschlitzungen, aufweist, so dass der erste Bewegkontakt (20) beim Auffahren auf oder Verlassen von dem ersten Hauptstrompfadfestkontakt (50) und/oder zweiten Hauptstrompfadfestkontakt (60) und/oder Nebenstrompfadfestkontakt (70) weniger steif ist und ein Prellen des ersten Bewegkontaktes (20) beim Auffahren auf den ersten Hauptstrompfadfestkontakt (50) verhindert oder reduziert.

14. Schaltanlage,
**dadurch gekennzeichnet, dass** die Schaltanlage einen oder mehr Dreistellungsschalter (5) nach einem der vorstehenden Ansprüche aufweist.

15. Schaltanlage nach Anspruch 14,
**dadurch gekennzeichnet, dass** die Schaltanlage als gasisolierte Schaltanlagen ausgelegt ist, wobei als Isoliergas SF6 oder ein Gasgemisch mit SF6 oder ein von SF6 verschiedenes Isoliergas verwendbar ist oder verwendet wird.

## Claims

1. Three-position switch (5), in particular for medium and/or high voltages, wherein the three-position switch (5) has a main current path (10) and an auxiliary current path (15) parallel to the main current path (10), wherein the auxiliary current path (15) provides an arc-quenching device (150) with arc-quenching contacts (160), of which at least one arc-quenching contact (160) is an arc-quenching moving contact (165), and wherein the main current path (10) has a contact system comprising moving contacts,
- a first moving contact (20) and a second moving contact (30),
and fixed contacts,
- a first main current path fixed contact (50), a second main current path fixed contact (60), an auxiliary current path fixed contact (70) and an earth fixed contact (80),
wherein the moving contacts are arranged on a common rotation axis (17) between the fixed contacts, the moving contacts (20, 30) are rotatable through the rotation axis (17) and at least the second moving contact (30) is movably mounted in such a way that the movement of the second moving contact (30), in addition to the movement of the rotation axis (17), can be controlled and moved via a first control means (90), wherein a second control means (100), which is movably connected to the first control means (90), is designed to move a third control means (110) together with the first control means (90), wherein the third control means (110) is connected to the arc-quenching moving contact (165) in such a way that the movement of the third control means (110) generates and controls a movement of the arc-quenching moving contact (165), wherein the moving contacts are configured to make contact with the fixed contacts and establish a current path between different fixed contacts.

2. Three-position switch (5) according to Claim 1, **characterized in that** the first moving contact (20) is fixedly connected to the rotation axis (17) and/or the first control means (90) and therefore always moves in synchronism with the rotation axis (17) and/or the first control means (90).

3. Three-position switch (5) according to Claim 1 or 2, **characterized in that** the second control means (100) together with the first control means (90) has the effect that the third control means (110), given different directions of rotation about the rotation axis (17) by the first control means (90) and the second control means (100) to give different positions of the first moving contact (20), causes a movement of the arc-quenching moving contact (165).

4. Three-position switch (5) according to one of the preceding claims, **characterized in that** the first control means (90), by way of a first control profile (92), and the second control means (100), by way of a second control profile (102), control the position and movement of the third control means (110) via a third control profile (112) arranged on the third control means (110).

5. Three-position switch (5) according to one of the preceding claims, **characterized in that** the movement of the second moving contact (30) is controlled or can be controlled by a control pin (195) in or along a curved path (190) in or on the first control means (90).

6. Three-position switch (5) according to one of the preceding claims, **characterized in that** the arc-quenching device (150) is a vacuum interrupter.

7. Three-position switch (5) according to one of the preceding claims, **characterized in that** the three-position switch (5) is designed for gas-insulated switchgear installations, wherein SF6 or a gas mixture containing SF6 or an insulating gas that is different from SF6 can be used as the insulating gas.

8. Three-position switch (5) according to one of the preceding claims, **characterized in that** the arc-quenching moving contact (165) has a notch (167) on a pin (166) of the arc-quenching moving contact (165), a lever of the third control means (110) engaging into said notch, and wherein a contact strip (170) in the region of the notch (167) in the moved pin (166) of the vacuum interrupter is designed as a resilient, pre-loaded clip.

9. Three-position switch (5) according to Claim 8, **characterized in that** the contact strip (170) makes contact with both planar surfaces of the pin (166), the lever of the third control means (110) engaging between these two planar surfaces of the pin (166), with a defined pre-loading force.

10. Three-position switch (5) according to one of the preceding claims, **characterized in that** contacts (50, 60, 70, 80) and control electrodes (180) are arranged together in the region of the first main current path fixed contact (50) and/or the second main current path fixed contact (60) and/or the auxiliary current path fixed contact (70) and/or the earth fixed contact (80) in such a way that a dielectric strength at the contacts (50, 60, 70, 80) respectively associated with the control electrodes (180) is increased.

11. Three-position switch (5) according to Claim 10, **characterized in that** the control electrodes (180) are formed from a conductive material and are coated with an insulating layer.

12. Three-position switch (5) according to one of the preceding claims, **characterized in that** the first moving contact (20) is designed as a first moving contact (20) which is widened at an end facing away from the rotation axis (17) in such a way that the widened first moving contact (20), in the event of a transfer between the first main current path fixed contact (50) and the auxiliary current path fixed contact (70) simultaneously touches, that is to say makes electrical contact with, both the main current path fixed contact (50) and the auxiliary current path fixed contact (70) .

13. Three-position switch (5) according to Claim 12, **characterized in that** the widened first moving contact (20) has one or more slots, in particular longitudinal slots, at least at the end facing away from the rotation axis (17), so that the first moving contact (20), when it meets or moves away from the first main current path fixed contact (50) and/or second main current path fixed contact (60) and/or auxiliary current path fixed contact (70), is less stiff and bouncing of the first moving contact (20) when it meets the first main current path fixed contact (50) is prevented or reduced.

14. Switchgear installation, **characterized in that** the switchgear installation has one or more three-position switches (5) according to one of the preceding claims.

15. Switchgear installation according to Claim 14, **characterized in that** the switchgear installation is designed as a gas-insulated switchgear installation, wherein SF6 or a gas mixture containing SF6 or an insulating gas that is different from SF6 can be used or is used as the insulating gas.

## Revendications

1. Interrupteur (5) à trois positions, en particulier pour des moyennes et/ou hautes tensions, dans lequel l'interrupteur (5) à trois positions a un chemin (10) de courant principal et un chemin (15) de courant secondaire, parallèle au chemin (10) de courant principal,
dans lequel
le chemin (15) de courant secondaire prévoit un système (150) d'extinction de l'arc électrique ayant des contacts (160) d'extinction de l'arc électrique, parmi lesquels au moins un contact (160) d'extinction de l'arc électrique est un contact (165) mobile d'extinction de l'arc électrique et dans lequel le chemin (10) de courant principal a un système de contact composé de contacts mobiles,
- d'un premier contact (20) mobile d'un deuxième contact (30) mobile et de contacts fixes,
- d'un premier contact (50) fixe de chemin de courant principal d'un deuxième contact (60) fixe de chemin de courant principal, d'un contact (70) fixe de courant de chemin secondaire et d'un contact (80) fixe de mise à la terre,
dans lequel les contacts mobiles sont disposés entre les contacts fixes sur un axe (17) de rotation commun, les contacts (20, 30) mobiles peuvent être tournés par l'axe (17) de rotation et au moins le deuxième contact (30) mobile est monté mobile, de manière à pouvoir commander et mettre en mouvement le mouvement du deuxième contact (30) mobile par un premier moyen (90) de commande en plus du mouvement de l'axe (17) de rotation, dans lequel un deuxième moyen (100) de commande, qui est relié de manière à pouvoir se mouvoir au premier moyen (90) de commande est constitué pour mettre en mouvement, ensemble avec le premier moyen (90) de commande, un troisième moyen (110) de commande, dans lequel le troisième moyen (110) de commande est relié au contact (165) mobile d'extinction de l'arc électrique, de manière à ce que le mouvement du troisième moyen (110) de commande produise et commande un mouvement du contact (165) mobile d'extinction de l'arc électrique, dans lequel les contacts mobiles sont conformés pour venir en contact avec les contacts fixes et donner un chemin de courant entre des contacts fixes différents.

2. Interrupteur (5) à trois positions suivant la revendication 1,
**caractérisé en ce que**
le premier contact (20) mobile est relié fixement à l'axe (17) de rotation et/ou au premier moyen (90) de commande et se meut ainsi en synchronisme toujours avec l'axe (17) de rotation et/ou avec le premier (90) de commande.

3. Interrupteur (5) à trois positions suivant la revendication 1 ou 2,
**caractérisé en ce que**
le deuxième moyen (100) de commande fait, ensemble avec le premier moyen (90) de commande, que le troisième moyen (110) de commande, pour des sens de rotation différents autour de l'axe (17) de rotation, provoque, par le premier moyen (90) de commande et par le deuxième moyen (100) de commande à des positions différentes du premier contact (20) mobile, un mouvement du contact (165) mobile d'extinction de l'arc électrique.

4. Interrupteur (5) à trois positions suivant l'une des revendications précédentes,
**caractérisé en ce que**
le premier moyen (90) de commande, par un premier profil (92) de commande et le deuxième moyen (100) de commande par un deuxième profil (102) de commande, commande la position et le mouvement du troisième moyen (110) de commande par l'intermédiaire d'un troisième profil (112) de commande, disposé sur le troisième moyen (110) de commande.

5. Interrupteur (5) à trois positions suivant l'une des revendications précédentes,
**caractérisé en ce que**
le mouvement du deuxième contact (30) mobile est commandé ou peut être commandé par un axe (195) de commande dans ou le long d'une piste (190) incurvée dans ou sur le premier moyen (90) de commande.

6. Interrupteur (5) à trois positions suivant l'une des revendications précédentes,
**caractérisé en ce que**
le système (150) d'extinction de l'arc électrique est un tube de commutation à vide.

7. Interrupteur (5) à trois positions suivant l'une des revendications précédentes,
**caractérisé en ce que**
l'interrupteur (5) à trois positions est conçu pour des installations de distribution à isolation par du gaz, dans lequel on peut utiliser, comme gaz isolant, du SF6 ou un mélange gazeux ayant du SF6 ou un gaz isolant différent du SF6.

8. Interrupteur (5) à trois positions suivant l'une des revendications précédentes,
**caractérisé en ce que**
le contact (165) mobile d'extinction de l'arc électrique a, sur un axe (166) du contact (165) mobile d'extinction de l'arc électrique, une encoche (167), dans laquelle pénètre un levier du troisième moyen (110) de commande, et dans lequel une borne (170) de contact est réalisée sous la forme d'une agrafe élastique précontrainte dans la partie de l'encoche (167) dans l'axe (166) mobile du tube de commutation à vide.

9. Interrupteur (5) à trois positions suivant la revendication 8,
**caractérisé en ce que**
la bande (170) de contact met, sous une force de précontrainte définie, deux surfaces planes de l'axe (166), entre lesquelles deux surfaces planes de l'axe (166) pénètre le levier du troisième moyen (110) de commande.

10. Interrupteur (5) à trois positions suivant l'une des revendications précédentes,
**caractérisé en ce que**
dans la partie du premier contact (50) fixe du chemin de courant principal et/ou du deuxième contact (60) du chemin de courant principal et/ou du contact (70) fixe du chemin de courant secondaire et/ou du contact (80) fixe de mise à la terre, ensemble contacts (50, 60, 70, 80), des électrodes (180) de commande sont disposées de manière à augmenter la rigidité diélectrique sur les contacts (50, 60, 70, 80) associés respectivement aux électrodes (180) de commande.

11. Interrupteur (5) à trois positions suivant la revendication 10,
**caractérisé en ce que** les électrodes (180) de commande sont en un matériau conducteur et sont revêtues d'une couche isolante.

12. Interrupteur (5) à trois positions suivant l'une des revendications précédentes,
**caractérisé en ce que**
le premier contact (20) mobile est constitué sous la forme d'un premier contact (20) mobile plus large à une extrémité, non tournée vers l'axe (17) de rotation, de manière à ce que le premier contact (20) mobile élargi, au passage entre le premier contact (50) fixe du chemin de courant principal et le contact (70) fixe du chemin de courant secondaire, touche simultanément, donc met en contact électriquement, tant le contact (50) fixe du chemin de courant principal, qu'également le contact (70) fixe du chemin du courant secondaire.

13. Interrupteur (5) à trois positions suivant la revendication 12,
**caractérisé en ce que**
le premier contact (20) fixe élargi a, au moins à l'extrémité qui n'est pas tournée vers l'axe (17) de rotation, une ou plusieurs fentes, notamment des boutonnières, de manière à ce que le premier contact (20) mobile soit, lorsqu'il arrive sur le premier contact (50) fixe du chemin de courant principal et/ou le deuxième contact (60) fixe du chemin de courant principal et/ou le contact (70) fixe du chemin de courant auxiliaire ou le quitte, moins rigide et de manière à empêcher ou à réduire un rebondissement du premier contact (20) mobile à l'arrivée sur le premier contact (50) fixe du chemin du courant principal.

14. Installation de distribution,
**caractérisée en ce que**
l'installation de distribution a un ou plusieurs interrupteurs (5) à trois positions suivant l'une des revendications principales.

15. Installation de distribution suivant la revendication 14,
**caractérisée en ce que**
l'installation de distribution est conçue sous la forme d'une installation de distribution à isolation par du gaz, dans laquelle il peut être utilisé ou il est utilisé comme gaz isolant du SF6 ou un mélange gazeux ayant du SF6 ou un gaz isolant différent du SF6.
